# EUROPÄISCHE PATENTANMELDUNG

(11) **EP 4 781 890 A1**
(43) Veröffentlichungstag der Anmeldung: **29.07.2026**
(21) Anmeldenummer: 26154449.8
(22) Anmeldetag: 27.01.2026
(51) Int. Cl.: A47L 15/24

(54) **REINIGUNGSVORRICHTUNG ZUR REINIGUNG VON REINIGUNGSGUT**

(30) Priorität: 28.01.2025 DE 102025103021
(71) Anmelder: MEIKO Maschinenbau GmbH & Co. KG, 77652 Offenburg (DE)
(72) Erfinder: Kupetz, Joachim, 77791 Berghaupten (DE); Anselm, Stanislav, 77652 Offenburg (DE); Suhm, Norbert, 77723 Gengenbach-Reichenbach (DE)
(74) Vertreter: Altmann Stößel Dick Patentanwälte PartG mbB

(57) **Zusammenfassung**

Es wird vorgeschlagen eine Reinigungsvorrichtung (110) zur Reinigung von Reinigungsgut (112). Die Reinigungsvorrichtung (110) umfasst mindestens eine Steuerung (114); mindestens eine Reinigungskammer (116) zur Aufnahme mindestens eines Reinigungskorbs (118); mindestens eine Beaufschlagungsvorrichtung (120) zum Beaufschlagen des in dem Reinigungskorb (118) angeordneten Reinigungsgut (112) mit mindestens einem Reinigungsfluid (122) in der Reinigungskammer (116); und mindestens eine Transportvorrichtung (124) zum automatischen Transport des mindestens einen Reinigungskorbs (118) von einem Einlauf (126) der Reinigungskammer (116) durch die Reinigungskammer (116) hindurch zu einem Auslauf (128) der Reinigungskammer (116). Die Transportvorrichtung (124) umfasst mindestens einen Korbmitnehmer (130) eingerichtet zur Ausführung einer Oszillationsbewegung umfassend eine Vorwärtsbewegung (132) in Richtung einer Transportrichtung (134) der Transportvorrichtung (124) bei der der Korbmitnehmer (130) den Reinigungskorb (118) in die Transportrichtung (124) vorantreibt und eine Rückwärtsbewegung (136) an dem Reinigungskorb (118) vorbei entgegen der Transportrichtung (134) der Transportvorrichtung (124); mindestens einen von der Steuerung (114) gesteuerten Antrieb (138) zum Antreiben der Oszillationsbewegung des mindestens einen Korbmitnehmers (130), umfassend einen Motor (140) und einen Frequenzumrichter (142), wobei die durch den Frequenzumrichter (142) bereitgestellte Antriebsfrequenz für den Motor (140) derart variiert, dass die Rückwärtsbewegung (136) des Korbmitnehmers (130) schneller ist als die Vorwärtsbewegung (132) des Korbmitnehmers (130).

Weiterhin vorgeschlagen wird ein Verfahren zum automatischen Transport von mindestens einem Reinigungskorb (118) durch zumindest eine Reinigungsvorrichtung (110) sowie ein Computerprogramm zur Ausführung von zumindest einem Teil des Verfahrens und ein Computerlesbares Medium auf dem das Computerprogramm gespeichert ist

## Beschreibung

### Technisches Gebiet

Die Erfindung betrifft eine Reinigungsvorrichtung zur Reinigung von Reinigungsgut. Weiterhin betrifft die Erfindung ein Verfahren zum automatischen Transport von mindestens einem Reinigungskorb durch zumindest eine Reinigungsvorrichtung. Weiterhin betrifft die Erfindung ein Computerprogramm zur Ausführung von zumindest einem Teil des Verfahrens und ein computerlesbares Medium auf dem das Computerprogramm gespeichert ist. Die Reinigungsvorrichtung und das Verfahren der genannten Art können beispielsweise im Bereich der Geschirrspültechnik eingesetzt werden, insbesondere im Bereich der gewerblichen Geschirrspültechnik. So kann die Erfindung insbesondere in Bezug auf Großküchen, zum Beispiel von Kantinen, eingesetzt werden, in denen Reinigungsgut zur Zubereitung, Aufbewahrung und Darreichung von Speisen und Getränken in größeren Mengen gereinigt werden muss, beispielsweise Tabletts, Teller, Schüsseln, Geschirr, Tassen, Trinkgläser und Besteck. Es ist ebenso denkbar, dass die Erfindung im Bereich Gastronomie eingesetzt wird. Dabei betrifft die Erfindung insbesondere den Transport von in einem Reinigungskorb angeordnetem Reinigungsgut durch zumindest einen Teil einer Reinigungsvorrichtung, insbesondere einer Transportspülmaschine, wie beispielsweise Korbtransportspülmaschinen.

Auch andere Einsatzgebiete und Anwendungen, wie beispielsweise die Reinigung anderer Arten von Reinigungsgut, sind jedoch grundsätzlich denkbar.

### Technischer Hintergrund

Reinigungsvorrichtungen, insbesondere Transportspülmaschinen, welche Reinigungsgut reinigen und dieses dabei transportieren können, sind aus dem Stand der Technik allgemein bekannt. Die Ausgestaltung dieser Reinigungsvorrichtungen hängt insgesamt stark von den verschiedenen Randbedingungen, wie beispielsweise der Art des zu reinigenden Reinigungsguts, den Verschmutzungen oder ähnlichen Bedingungen ab. So kann insbesondere in Korbtransportspülmaschinen das Reinigungsgut in Körben, beispielsweise in Spül- und/oder Reinigungskörben, aufgenommen werden und gesammelt durch die Reinigungsvorrichtung transportiert und dabei gereinigt werden.

Ohne Beschränkung weiterer möglicher Ausgestaltungen wird die Erfindung im Folgenden unter Bezugnahme auf Reinigungsgut beschrieben, welches zur Darreichung, Zubereitung oder Aufbewahrung von Speisen dient. So kann insbesondere in üblichen Großküchen, beispielsweise Kantinen oder auch Fast-Food-Restaurants, die Menge von zu reinigendem Geschirr je nach Tageszeit variieren. Insbesondere besteht eine technische und auch organisatorische Herausforderung in vielen Fällen darin, dass das verunreinigte Reinigungsgut nicht gleichmäßig anfällt. Insbesondere aufgrund von Gruppendynamik, Stundenplänen oder auch anderen, nicht im Einflussbereich der Großküche liegenden Umständen treten häufig Belastungsspitzen auf in denen eine große Menge an Reinigungsgut anfällt. Um diese großen Mengen an Reinigungsgut schnell und effizient zu reinigen ist es wünschenswert den Durchsatz von Reinigungsvorrichtungen zu erhöhen. Eine Erhöhung des Durchsatzes ist zumeist nur durch eine Vergrößerung der Reinigungsvorrichtung und eine damit verbundene Erhöhung der Kapazität zu erreichen.

Allerdings ist der für die Reinigungsvorrichtung zur Verfügung stehende Platz in Großküchen zumeist eher begrenzt. Insbesondere sind in Großküchen, beispielsweise in Kantinen, neben der Reinigungsvorrichtung auch zahlreiche weitere Geräte vorhanden, nicht zuletzt auch Transporteinrichtungen für verunreinigtes Geschirr, wie beispielsweise Wagen oder Förderbänder, zu denen eine Zugänglichkeit für Personal gewährleistet sein muss. In der Folge ist es daher wünschenswert, dass der benötigte Bauraum für die Reinigungsvorrichtungen möglichst gering gehalten wird.

Die WO 2004/019748 A1 beschreibt ein Verfahren zur Steuerung einer Tunnelgeschirrspülmaschine und eine Tunnelgeschirrspülmaschine, die dieses Verfahren durchführt. Das Verfahren umfasst: Betreiben eines Förderers vorwärts, wobei sich das zu spülende Geschirr auf dem Förderer in Bezug auf eine Spülzone vorwärts bewegt. Der Förderer wird dann im Rückwärtsgang betrieben, wobei das zu spülende Geschirr in Bezug auf die Spülzone im Wesentlichen stationär bleibt. Der Förderer wird im Rückwärtsgang mit einer Geschwindigkeit betrieben, die wesentlich höher ist als die Geschwindigkeit der Vorwärtsbewegung.

Trotz der Vorteile, welche mit den vorbekannten Vorrichtungen und Verfahren erzielt wurden und werden, verbleiben mehrere technische Herausforderungen. So bestehen die gegensätzlichen Zielsetzungen und die daraus resultierenden technischen Herausforderungen bestehen trotz der bisher mit bekannten Vorrichtungen und Verfahren erzielten Vorteile in der Regel fort. Nach wie vor stehen der Durchsatz und der benötigte Bauraum von Reinigungsvorrichtungen miteinander in Konkurrenz.

### Aufgabe der Erfindung

Es wäre daher wünschenswert, eine Reinigungsvorrichtung und ein Verfahren bereitzustellen, welche die Nachteile bekannter Vorrichtungen und Verfahren zumindest weitgehend vermeiden.

Insbesondere sollen eine Reinigungsvorrichtung und ein Verfahren bereitgestellt werden, die bei möglichst geringem benötigtem Bauraum den Durchsatz erhöhen und eine gleichzeitig hohe Reinigungsqualität ermöglichen.

### Allgemeine Beschreibung der Erfindung

Diese Aufgabe wird adressiert durch eine Reinigungsvorrichtung zur Reinigung von Reinigungsgut sowie durch ein Verfahren zum automatischen Transport von mindestens einem Reinigungskorb durch zumindest eine Reinigungsvorrichtung mit den Merkmalen der unabhängigen Patentansprüche. Vorteilhafte Weiterbildungen, welche einzeln oder in beliebiger Kombination realisierbar sind, sind in den abhängigen Ansprüchen dargestellt.

Im Folgenden werden die Begriffe "haben", "aufweisen", "umfassen" oder "einschließen" oder beliebige grammatikalische Abweichungen davon in nicht-ausschließlicher Weise verwendet. Dementsprechend können sich diese Begriffe sowohl auf Situationen beziehen, in welchen, neben den durch diese Begriffe eingeführten Merkmalen, keine weiteren Merkmale vorhanden sind, oder auf Situationen, in welchen ein oder mehrere weitere Merkmale vorhanden sind. Beispielsweise kann sich der Ausdruck "A hat B", "A weist B auf', "A umfasst B" oder "A schließt B ein" sowohl auf die Situation beziehen, in welcher, abgesehen von B, kein weiteres Element in A vorhanden ist (d.h. auf eine Situation, in welcher A ausschließlich aus B besteht), als auch auf die Situation, in welcher, zusätzlich zu B, ein oder mehrere weitere Elemente in A vorhanden sind, beispielsweise Element C, Elemente C und D oder sogar weitere Elemente.

Weiterhin wird darauf hingewiesen, dass die Begriffe "mindestens ein" und "ein oder mehrere" sowie grammatikalische Abwandlungen dieser Begriffe, wenn diese in Zusammenhang mit einem oder mehreren Elementen oder Merkmalen verwendet werden und ausdrücken sollen, dass das Element oder Merkmal einfach oder mehrfach vorgesehen sein kann, in der Regel lediglich einmalig verwendet werden, beispielsweise bei der erstmaligen Einführung des Merkmals oder Elementes. Bei einer nachfolgenden erneuten Erwähnung des Merkmals oder Elementes wird der entsprechende Begriff "mindestens ein" oder "ein oder mehrere" in der Regel nicht mehr verwendet, ohne Einschränkung der Möglichkeit, dass das Merkmal oder Element einfach oder mehrfach vorgesehen sein kann.

Weiterhin werden im Folgenden die Begriffe "vorzugsweise", "insbesondere", "beispielsweise" oder ähnliche Begriffe in Verbindung mit optionalen Merkmalen verwendet, ohne dass alternative Ausführungsformen hierdurch beschränkt werden. So sind Merkmale, welche durch diese Begriffe eingeleitet werden, optionale Merkmale, und es ist nicht beabsichtigt, durch diese Merkmale den Schutzumfang der Ansprüche und insbesondere der unabhängigen Ansprüche einzuschränken. So kann die Erfindung, wie der Fachmann erkennen wird, auch unter Verwendung anderer Ausgestaltungen durchgeführt werden. In ähnlicher Weise werden Merkmale, welche durch "in einer Ausführungsform der Erfindung" oder durch "in einem Ausführungsbeispiel der Erfindung" eingeleitet werden, als optionale Merkmale verstanden, ohne dass hierdurch alternative Ausgestaltungen oder der Schutzumfang der unabhängigen Ansprüche eingeschränkt werden soll. Weiterhin sollen durch diese einleitenden Ausdrücke sämtliche Möglichkeiten, die hierdurch eingeleiteten Merkmale mit anderen Merkmalen zu kombinieren, seien es optionale oder nicht-optionale Merkmale, unangetastet bleiben.

In einem ersten Aspekt der vorliegenden Erfindung wird eine Reinigungsvorrichtung zur Reinigung von Reinigungsgut vorgeschlagen. Für die Offenbarung der Anmeldung bezüglich dieses Aspekts kann zu jedem weiteren Aspekt, jeder Ausführungsform und/oder jeder Definition referenziert und/oder verwiesen werden.

Der Begriff "Reinigungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um Reinigungsgut von anhaftenden makroskopischen oder auch mikroskopischen Verunreinigungen zu befreien oder derartige Verunreinigungen zumindest teilweise zu beseitigen. Zusätzlich kann optional eine Desinfektionswirkung ausgeübt werden. Die Reinigungsvorrichtung kann insbesondere als Spülmaschine, vorzugsweise als Transportspülmaschine, beispielsweise als Korbtransportspülmaschine, ausgestaltet sein.

Der Begriff "Reinigungsgut", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf beliebige Gegenstände beziehen, welche mittels der Reinigungsvorrichtung gereinigt werden können. Dabei kann ein Gegenstand gereinigt werden oder es können mehrere Gegenstände gleichzeitig oder sequentiell gereinigt werden. Insbesondere kann es sich bei dem Reinigungsgut um Gegenstände handeln, welche direkt oder indirekt für die Zubereitung, Aufbewahrung oder Darreichung von Speisen verwendet werden, also beispielsweise Geschirr, Besteck, Tabletts, Schüsseln, Gläser, Töpfe, Pfannen oder ähnliche Gegenstände. Auch andere Arten von Reinigungsgut wie beispielsweise OP-Besteck und/oder persönliche Schutzausrüstung sind grundsätzlich möglich.

Die Reinigungsvorrichtung umfasst mindestens eine Steuerung. Die Steuerung kann insbesondere eingerichtet sein, um zumindest eine Funktion der Reinigungsvorrichtung zu steuern und/oder zu regeln.

Der Begriff "Steuerung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann sich, ohne Beschränkung, insbesondere auf eine einteilige oder mehrteilige Vorrichtung der Reinigungsvorrichtung beziehen, welche eingerichtet ist, um einen Betrieb der Reinigungsvorrichtung vollständig oder teilweise zu steuern und/oder zu regeln. Insbesondere kann die Steuerung eingerichtet sein, um einen oder mehrere Betriebsparameter der Reinigungsvorrichtung zu verändern, insbesondere zu steuern und/oder zu regeln, beispielsweise mindestens eine Temperatur, mindestens einen Druck, mindestens eine Heizleistung, mindestens eine Pumpenleistung, mindestens eine Ventilstellung, mindestens eine Geschwindigkeit eines Antriebs einer Transportvorrichtung oder auch eine Kombination zweier oder mehrerer Betriebsparameter. Die Steuerung kann insbesondere mindestens eine Datenverarbeitungsvorrichtung umfassen, beispielsweise mindestens einen Prozessor. Die Steuerung kann insbesondere programmtechnisch eingerichtet sein, beispielsweise um mindestens ein Reinigungsprogramm der Reinigungsvorrichtung zu steuern oder durchzuführen.

Dementsprechend kann die Einrichtung der Steuerung teilweise durch Hardware realisiert werden oder/auch, alternativ oder zusätzlich, vollständig oder teilweise durch Software. Weiterhin kann die Steuerung mindestens einen flüchtigen und/oder nicht flüchtigen Datenspeicher umfassen. Weiterhin kann die Steuerung mindestens eine Schnittstelle umfassen, beispielsweise eine Mensch-Maschine-Schnittstelle zur Eingabe von Befehlen und/oder zur Ausgabe von Informationen, und/oder eine drahtlose oder drahtgebundene Schnittstelle zum unidirektionalen oder bidirektionalen Austausch von Daten und/oder Befehlen zwischen der Reinigungsvorrichtung und mindestens einer weiteren Vorrichtung. Die Steuerung kann insbesondere mindestens einen Computer und/oder mindestens einen Prozessor umfassen. Die Steuerung kann insbesondere eine zentrale oder dezentrale Maschinensteuerung der Reinigungsvorrichtung sein. Die Steuerung kann weiterhin auch mit mindestens einem Sensor der Reinigungsvorrichtung verbunden sein und beispielsweise ein oder mehrere Sensorsignale programmtechnisch verarbeiten.

Die Reinigungsvorrichtung umfasst weiterhin mindestens eine Reinigungskammer zur Aufnahme mindestens eines Reinigungskorbs.

Der Begriff "Reinigungskammer", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine vollständig oder teilweise geschlossene Kammer beziehen, innerhalb derer der Reinigungsvorgang vollständig oder teilweise durchgeführt werden kann. Die Reinigungsvorrichtung kann insbesondere mindestens ein Gehäuse aufweisen, welches die Reinigungskammer ganz oder teilweise umschließt. Dabei kann eine einzige Reinigungskammer vorgesehen sein, oder es können auch mehrere Reinigungskammern, beispielsweise sequentiell, vorgesehen sein, beispielsweise mindestens ein Reinigungstunnel, in welcher in dem Reinigungskorb aufgenommenes Reinigungsgut mit mindestens einem Reinigungsfluid beaufschlagt wird insbesondere mittels mindestens einer Beaufschlagungsvorrichtung. Die Reinigungskammer kann beispielsweise mindestens eine Öffnung aufweisen zum Beladen der Reinigungskammer mit dem Reinigungskorb, welche auch als Einlauf bezeichnet werden kann. Weiterhin kann die Reinigungskammer mindestens eine weitere Öffnung aufweisen durch die der Reinigungskorb die Reinigungskammer verlassen kann, welche beispielsweise auch als Auslauf bezeichnet werden kann.

Der Begriff "Reinigungskorb", wie er hier verwendet wird, auch als "Spülkorb", "Geschirrkorb" oder lediglich "Korb" bezeichnet, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine tragbare Aufnahmevorrichtung beziehen, in welcher Reinigungsgut aufgenommen werden kann, in eine Reinigungsvorrichtung, insbesondere in die mindestens eine Reinigungskammer, beispielsweise in einen Reinigungstunnel, der Reinigungsvorrichtung eingebracht werden kann und anschließend, insbesondere in gereinigtem Zustand, aus der Reinigungsvorrichtung herausgenommen werden kann. Der Reinigungskorb kann also reversibel in die Reinigungskammer eingebracht werden. Weiterhin können Reinigungskörbe auch zur zwischenzeitlichen Aufbewahrung von Reinigungsgut dienen. Der Reinigungskorb kann insbesondere eine Vielzahl von Öffnungen aufweisen, so dass Flüssigkeit, beispielsweise nach unten, abtropfen und/oder austreten kann. Der Reinigungskorb kann insbesondere eine im Wesentlichen quaderförmige Gestalt aufweisen, mit einem Korbboden, welcher beispielsweise einen quadratischen oder allgemein rechteckigen Grundriss aufweisen kann, zum Beispiel einen Grundriss der Größe 500 x 500 mm. Weiterhin kann der Reinigungskorb eine Mehrzahl von Halterungen für das Reinigungsgut aufweisen. Optional können sich von dem Korbboden aus nach oben eine oder mehrere Korbwände erstrecken, beispielsweise mit einem hochstehenden Rand sowie weiterhin optional anderen Elementen wie beispielsweise Griffen. Insbesondere kann der Korbboden, und optional auch die Korbwände, des Reinigungskorbs eine Gitterstruktur und/oder eine gitterartige Geometrie aufweisen, damit, insbesondere während und nach der Reinigung von in dem Korb angeordnetem Reinigungsgut, ausreichend Spülflüssigkeit alle Stellen des Reinigungsguts erreichen kann und diesen auch möglichst ungehindert wieder verlassen kann.

Weiterhin umfasst die Reinigungsvorrichtung mindestens eine Beaufschlagungsvorrichtung zum Beaufschlagen des in dem Reinigungskorb angeordneten Reinigungsgut mit mindestens einem Reinigungsfluid in der Reinigungskammer.

Der Begriff "Beaufschlagungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine grundsätzlich beliebige Vorrichtung beziehen, mittels derer das Reinigungsgut innerhalb der Reinigungskammer mit dem Reinigungsfluid, beispielsweise auch als "Spülfluid" bezeichnet, insbesondere mit mindestens einer Reinigungsflüssigkeit, beaufschlagt werden kann.

Die Reinigungsvorrichtung umfasst weiterhin mindestens eine Transportvorrichtung zum automatischen Transport des mindestens einen Reinigungskorbs von einem Einlauf der Reinigungskammer durch die Reinigungskammer hindurch zu einem Auslauf der Reinigungskammer.

Der Begriff "Transportvorrichtung", wie er hier verwendet wird, ist ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um mindestens eine andere Vorrichtung oder mindestens ein anderes Element, insbesondere den Reinigungskorb, beispielsweise den mit Reinigungsgut beladenen Reinigungskorb, zu transportieren und/oder eine Bewegung der anderen Vorrichtung oder des anderen Elements, insbesondere des Reinigungskorbs, anzutreiben. Insbesondere kann die Transportvorrichtung eingerichtet sein den Reinigungskorb in eine Transportrichtung, beispielsweise in eine Hauptrichtung und/oder Reinigungsrichtung innerhalb der Reinigungskammer, zu bewegen. Die Transportrichtung kann fest vorgegeben sein oder kann sich auch ändern, beispielsweise lokal oder auch zeitlich. Beispielsweise kann die Transportrichtung von dem Einlauf der Reinigungskammer hin zu dem Auslauf der Reinigungskammer gerichtet sein.

Wie oben bereits ausgeführt, können sich die Begriffe "Einlauf" und "Auslauf" auf Bereiche der Reinigungsvorrichtung, insbesondere der Reinigungskammer, beziehen, in denen der Reinigungskorb, insbesondere der mit dem Reinigungsgut beladene Reinigungskorb, in die Reinigungskammer eintritt bzw. aus der Reinigungskammer austritt. In diesen Bereichen kann beispielsweise die Transportvorrichtung über die Reinigungskammer hinausragen und frei zugänglich sein.

Die Transportvorrichtung umfasst mindestens einen Korbmitnehmer. Der Korbmitnehmer ist eingerichtet zur Ausführung einer Oszillationsbewegung, wobei die Oszillationsbewegung eine Vorwärtsbewegung in Richtung der Transportrichtung der Transportvorrichtung bei der der Korbmitnehmer den Reinigungskorb in die Transportrichtung vorantreibt, insbesondere mitnimmt, und eine Rückwärtsbewegung an dem Reinigungskorb vorbei entgegen der Transportrichtung der Transportvorrichtung umfasst.

Die Rückwärtsbewegung der Oszillationsbewegung kann beispielsweise auch als "Leerhub" oder "Rückwärtshub" bezeichnet werden. Die Vorwärtsbewegung der Oszillationsbewegung kann beispielsweise auch als "Arbeitshub" oder "Vorwärtshub" bezeichnet werden.

Der Begriff "Korbmitnehmer", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein beliebiges Element beziehen, welches eingerichtet ist seine Bewegung auf den Reinigungskorb zu übertragen, also beispielsweise diesen mitzunehmen. Der Korbmitnehmer kann beispielsweise derart ausgestaltet sein, dass er bei der Rückwärtsbewegung seiner Oszillationsbewegung von dem Reinigungskorb verdrängt wird und dadurch außerhalb eines Korbbereichs, also an dem Reinigungskorb vorbei, bewegt werden kann. Weiterhin kann der Korbmitnehmer derart ausgestaltet sein, dass er bei der Vorwärtsbewegung seiner Oszillationsbewegung derart in den Korbbereich hineinragt, dass er seine Bewegung, also die Vorwärtsbewegung, auf den Reinigungskorb übertragen kann, insbesondere in dem Fall, dass sich der Reinigungskorb an einer von dem Korbmitnehmer erreichbaren Stelle, beispielsweise in einem Oszillationsbereich des Korbmitnehmers, befindet.

Der Begriff "Korbbereich" kann sich dabei insbesondere auf ein lichtes Volumen, beispielsweise ein im Lichten betrachtetes Volumen, der Reinigungskammer welches beim Durchdringen der Reinigungskammer von dem Reinigungskorb eingenommen wird beziehen, also auf einen Bereich und/oder Volumen, beispielsweise ein Durchfahrtsvolumen, welches der Reinigungskorb innerhalb der Reinigungskammer, insbesondere bei seinem Transport durch die Reinigungskammer, durchfährt. Insbesondere kann es sich bei dem Korbbereich um den Bereich und/oder das Volumen handeln, welches der Reinigungskorb bei seiner Fahrt durch den Reinigungstunnel der Reinigungsvorrichtung durchdringt.

Insbesondere kann die Transportvorrichtung mindestens zwei, beispielsweise auch mehr, Korbmitnehmer umfassen. Zum Beispiel können die mindestens zwei Korbmitnehmer paarweise angeordnet sein, beispielsweise um symmetrisch zu der Transportrichtung in den Reinigungskorb eingreifen zu können. Alternativ oder zusätzlich, können die mindestens zwei Korbmitnehmer auch einzeln angeordnet sein, beispielsweise um mittig, beispielsweise in einer Symmetrieachse des Reinigungskorbs, in den Reinigungskorb eingreifen zu können. Auch eine asymmetrische Anordnung der Korbmitnehmer ist jedoch denkbar. Weiterhin alternativ oder zusätzlich, können die zwei oder mehr Korbmitnehmer auch sequentiell, beispielsweise in der Transportrichtung hintereinander, angeordnet sein.

Insbesondere kann die Reinigungsvorrichtung mehrere, beispielsweise einzeln oder paarweise, sequentiell angeordnete, insbesondere in der Transportrichtung hintereinander angeordnete, Korbmitnehmer aufweisen. Beispielsweise können die Oszillationsbereiche, also die Bereiche in denen die Korbmitnehmer ihre jeweilige Oszillationsbewegung ausführen, sequentiell, insbesondere in der Transportrichtung hintereinander, angeordnet sein, beispielsweise aneinander angrenzend oder sogar einander überlappend. So kann zum Beispiel eine Anzahl von Korbmitnehmern der Transportvorrichtung von einer Länge der Transportvorrichtung und einer Länge eines Oszillationsbereichs, also die Bereiche in denen die Korbmitnehmer ihre jeweilige Oszillationsbewegung ausführen, zum Beispiel eine Länge der Oszillationsbewegung, abhängig sein. Insbesondere kann die Transportvorrichtung also beispielsweise mindestens so viele Korbmitnehmer aufweisen, dass die Gesamtlänge der Transportvorrichtung von den jeweiligen Oszillationsbereichen der Korbmitnehmer abgedeckt ist.

Die Transportvorrichtung umfasst weiterhin mindestens einen von der Steuerung gesteuerten Antrieb zum Antreiben der Oszillationsbewegung des mindestens einen Korbmitnehmers. Der Antrieb umfasst einen Elektromotor und einen Frequenzumrichter, wobei die durch den Frequenzumrichter bereitgestellte Antriebsfrequenz für den Elektromotor derart variiert, dass die Rückwärtsbewegung des mindestens einen Korbmitnehmers schneller ist, insbesondere mit höherer Geschwindigkeit ausgeführt wird, als die Vorwärtsbewegung des mindestens einen Korbmitnehmers. In der Folge, insbesondere hierin, wird für den Begriff "Elektromotor" gleichwertig und synonym auch der Begriff "Motor" verwendet.

Der Begriff "Frequenzumrichter", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Stromrichter beziehen welcher eingerichtet ist aus einer eingehenden Spannung, beispielsweise einer Eingangswechselspannung, eine Ausgangswechselspannung zu erzeugen. Insbesondere kann es sich bei dem Frequenzumrichter um mindestens ein elektronisches Bauteil handeln, welches eine Eingangswechselspannung in eine in seiner Frequenz und/oder Amplitude von dieser Eingangswechselspannung unterschiedliche Ausgangswechselspannung umwandelt.

Beispielsweise kann die Steuerung eingerichtet sein, um den Frequenzumrichter des Antriebs derart zu steuern, dass zumindest eine Geschwindigkeit der Vorwärtsbewegung an ein Reinigungsprogramm der Reinigungsvorrichtung angepasst ist. Insbesondere kann die Steuerung den Frequenzumrichter derart steuern, dass die Geschwindigkeit der Vorwärtsbewegung einer vorbestimmten Geschwindigkeit für das entsprechende Reinigungsprogramm entspricht. Auf diese Weise kann beispielsweise der Reinigungskorb mit einer an das Reinigungsprogramm angepassten Geschwindigkeit durch die Reinigungskammer bewegt werden, wodurch zum Beispiel eine bestmögliche Reinigung des Reinigungsguts ermöglicht werden kann. Beispielsweise kann das Reinigungsprogramm, und damit auch die vorbestimmte Geschwindigkeit, an das Reinigungsgut, insbesondere an einen Verschmutzungsgrad und/oder an die Art des Reinigungsguts, angepasst sein. So kann beispielsweise die Geschwindigkeit der Vorwärtsbewegung für ein Reinigungsprogramm für stark verschmutztes Reinigungsgut langsamer gewählt sein als die Geschwindigkeit der Vorwärtsbewegung für ein Reinigungsprogramm für leicht und/oder kaum verschmutztes Reinigungsgut. Auf diese Weise kann beispielsweise ermöglicht werden, dass stark verschmutztes Reinigungsgut länger in der Reinigungskammer verbleibt und somit für längere Zeit dem Reinigungsprogramm, wie beispielsweise einem Spülvorgang, unterzogen wird als weniger verschmutztes Reinigungsgut.

Der Frequenzumrichter, beispielsweise gesteuert durch die Steuerung, kann insbesondere eingerichtet sein, um die Antriebsfrequenz, insbesondere die über die Zeit variierende Antriebsfrequenz, derart anzupassen, dass zwischen der Antriebsfrequenz für die Vorwärtsbewegung und für die Rückwärtsbewegung eine Beschleunigungsrampe oder eine Bremsrampe vorgesehen ist.

Zum Beispiel kann die Antriebsfrequenz in kleinen Schritten geändert werden, von der Antriebsfrequenz für die Vorwärtsbewegung zu der Antriebsfrequenz für die Rückwärtsbewegung und umgekehrt, sodass in einer graphischen Darstellung der Antriebsfrequenz, beispielsweise in einem Graph, eine Rampe entsteht. Die Beschleunigungsrampe und/oder Bremsrampe kann beispielsweise eckig oder S-förmig ausgestaltet sein, zum Beispiel um ruckartige Bewegungen zu vermeiden.

Die Beschleunigungsrampe und/oder die Bremsrampe kann zum Beispiel eine absolute Steigung aufweisen in dem Bereich von 0,01 bis 1 s/50Hz. Insbesondere kann die Beschleunigungsrampe und/oder die Bremsrampe eine absolute Steigung aufweisen in dem Bereich von 0,04 bis 0,4 s/50Hz. Beispielsweise kann die Beschleunigungsrampe und/oder die Bremsrampe eine absolute Steigung aufweisen in dem Bereich von 0,1 bis 0,3 s/50Hz.

So kann die kann die Beschleunigungsrampe und/oder die Bremsrampe beispielsweise eine absolute Steigung aufweisen von 0,2 s/50Hz.

Die Beschleunigungsrampe und/oder die Bremsrampe kann zum Beispiel eine absolute Steigung aufweisen in dem Bereich von 0,0002 bis 0.02 s² pro Umdrehung der Antriebswelle des Motors. Insbesondere kann die Beschleunigungsrampe und/oder die Bremsrampe eine absolute Steigung aufweisen in dem Bereich von 0,0008 bis 0,008 s² pro Umdrehung der Antriebswelle des Motors. Beispielsweise kann die Beschleunigungsrampe und/oder die Bremsrampe eine absolute Steigung aufweisen in dem Bereich von 0,002 bis 0,006 s² pro Umdrehung der Antriebswelle des Motors. So kann die kann die Beschleunigungsrampe und/oder die Bremsrampe beispielsweise eine absolute Steigung aufweisen von 0,004 s² pro Umdrehung der Antriebswelle des Motors.

Die Geschwindigkeit der Rückwärtsbewegung kann beispielsweise einer vorbestimmten Maximalgeschwindigkeit entsprechen. So kann insbesondere die Geschwindigkeit der Rückwärtsbewegung der Oszillationsbewegung des mindestens einen Korbmitnehmers einer, beispielsweise von dem Motor des Antriebs, vorbestimmten maximalen Geschwindigkeit entsprechen.

Die Antriebsfrequenz für die Vorwärtsbewegung kann beispielsweise in dem Bereich liegen von 2 Hz bis 40 Hz. Insbesondere kann die Antriebsfrequenz für die Vorwärtsbewegung in dem Bereich liegen von 10 Hz bis 20 Hz. Beispielsweise kann die Antriebsfrequenz für die Vorwärtsbewegung 15 Hz aufweisen. Dabei kann insbesondere die Einheit Hz sich auf Umdrehungen der Antriebswelle des Motors beziehen.

Die Antriebsfrequenz für die Rückwärtsbewegung kann beispielsweise in dem Bereich liegen von 20 Hz bis 100 Hz. Insbesondere kann die Antriebsfrequenz für die Rückwärtsbewegung in dem Bereich liegen von 40 Hz bis 80 Hz. Beispielsweise kann die Antriebsfrequenz für die Rückwärtsbewegung 60 Hz aufweisen. Die Einheit Hz kann sich hierin insbesondere auf Umdrehungen der Antriebswelle des Motors beziehen.

Zum Beispiel kann ein Frequenzverhältnis der Antriebsfrequenz für die Rückwärtsbewegung zu der Antriebsfrequenz der Vorwärtsbewegung in dem Bereich liegen von 1,5 bis 6. Insbesondere kann ein Frequenzverhältnis der Antriebsfrequenz für die Rückwärtsbewegung zu der Antriebsfrequenz der Vorwärtsbewegung in dem Bereich liegen von 2 bis 5. Beispielsweise kann ein Frequenzverhältnis der Antriebsfrequenz für die Rückwärtsbewegung zu der Antriebsfrequenz der Vorwärtsbewegung in dem Bereich liegen von 3,4 bis 4,5. Zum Beispiel kann ein Frequenzverhältnis der Antriebsfrequenz für die Rückwärtsbewegung zu der Antriebsfrequenz der Vorwärtsbewegung 4 sein.

Der Frequenzumrichter kann insbesondere eingerichtet sein, um die Antriebsfrequenz des Motors abhängig von einer Drehstellung des Motors, von einer Drehstellung der Antriebswelle des Motors, von einer Drehstellung der Antriebswelle des Antriebs oder von einer Position mindestens eines der Korbmitnehmer zu verändern. So kann der Frequenzumrichter insbesondere eingerichtet sein, um die Antriebsfrequenz des Motors abhängig von einer Drehstellung des Motors, von einer Drehstellung der Antriebswelle des Motors oder von einer Position mindestens eines der Korbmitnehmer zu erhöhen oder zu verringern.

Beispielsweise kann die Drehstellung des Motors und/oder die Position des mindestens einen Korbmitnehmers mittels einem von der Reinigungsvorrichtung umfassten Sensor ermittelt werden. Dabei kann der Sensor insbesondere ausgewählt sein aus der Gruppe bestehend aus einer Taktscheibe mit einem induktiven Näherungsschalter, einer Drehwinkelerfassung, einem Permanentmagnet mit Reed- oder Hall-Sensor und einem optischen Sensor.

So kann beispielsweise die Position des Korbmitnehmers und/oder Drehstellung des Motors, insbesondere die Drehstellung der Antriebswelle des Motors und/oder von einer Drehstellung der Antriebswelle des Antriebs, erfassbar sein durch eine Kombination aus einem Permanentmagneten, insbesondere einem an der Antriebswelle des Motors, beispielsweise mittels eines Kunststoffhalters, insbesondere exzentrisch, angeordnetem Permanentmagneten, und einem Reed-Sensor, auch als Reed-Schalter bezeichnet. Auch andere Ausgestaltungen, wie insbesondere oben ausgeführt, sind denkbar.

Zum Beispiel kann der Frequenzumrichter eingerichtet sein, abhängig von der Position des Korbmitnehmers, beispielsweise ermittelt mittels der beschriebenen Positionserkennung des Korbmitnehmers, und/oder abhängig von der Drehstellung der Antriebswelle, beispielsweise ermittelt mittels der beschriebenen Positionserkennung der Drehstellung der Antriebswelle des Motors, die Antriebsfrequenz des Motors entsprechend einzustellen, sodass die Rückwärtsbewegung schneller ist als die Vorwärtsbewegung der Korbmitnehmer. Dabei kann der Motor insbesondere eine immer gleichgerichtete Drehrichtung aufweisen und die Vor- und Rückwärtsbewegung der Korbmitnehmer werden durch mindestens ein richtungsänderndes Bauteil, wie beispielsweise eine Kurbel erzeugt. Auch andere Ausgestaltungen sind jedoch grundsätzlich möglich.

Die Korbmitnehmer sind beispielsweise als Klinken und/oder Wippen ausgestaltet, welche bei ihrer Vorwärtsbewegung in den Reinigungskorb eingreifen und bei ihrer Rückwärtsbewegung an dem Reinigungskorb vorbeigleiten können. Beispielsweise können die als Klinken und/oder Wippen ausgestalteten Korbmitnehmer insbesondere auf einer Achse kippbar gelagert sein, beispielsweise federunterstützt. Dabei kann die Achse zum Beispiel orthogonal zu der Transportrichtung angeordnet sein, insbesondere horizontal oder vertikal ausgerichtet sein.

Insbesondere kann bei der Rückwärtsbewegung der mindestens eine Korbmitnehmer von dem Reinigungskorb nach unten verdrängbar sein und dadurch aus dem Korbbereich bewegt werden. Beispielsweise kann der mindestens eine Korbmitnehmer unterhalb des Reinigungskorbs angeordnet sein, beispielsweise in der Reinigungskammer, insbesondere derart, dass er von unten in den Korbbereich, also in eine Transportebene, hineinragen kann. So kann, insbesondere in einer Ruheposition, beispielsweise an einem Umkehrpunkt zwischen der Rückwärtsbewegung und der Vorwärtsbewegung, zumindest ein Teil der Korbmitnehmer in die Transportebene hineinragen. Zum Beispiel kann der Korbmitnehmer beim Ausführen der Vorwärtsbewegung derart in die Transportebene hineinragen, dass er bei Antreffen des Reinigungskorbs, diesen vorantreibt, also mitnimmt. Fährt ein Reinigungskorb über die Korbmitnehmer, beispielsweise bei Ausführen der Rückwärtsbewegung der Korbmitnehmer, also bei einer Bewegung der Korbmitnehmer entgegen der Transportrichtung der Transportvorrichtung, so kann der Reinigungskorb den bei der Vorwärtsbewegung in die Transportebene hineinragenden Teil der Korbmitnehmer nach unten aus der Transportebene heraus verdrängen, um eine Relativbewegung zwischen Reinigungskorb und Korbmitnehmer zu ermöglichen. Zum Beispiel kann der mindestens eine Korbmitnehmer auf einer orthogonal zur Transportrichtung und horizontal ausgerichteten Achse angeordnet sein und um diese verkippbar sein.

Alternativ oder zusätzlich, kann der mindestens eine Korbmitnehmer derart positioniert sein, beispielsweise in der Reinigungskammer, dass er an mindestens einer Seite in den Korbbereich eingreifen kann. So kann der Korbmitnehmer beispielsweise seitlich in den Korbbereich hineinragen. Zum Beispiel kann der mindestens eine Korbmitnehmer, insbesondere in einer Ruheposition, beispielsweise an einem Umkehrpunkt zwischen der Rückwärtsbewegung und der Vorwärtsbewegung, zumindest teilweise von zumindest einer Seite in den Korbbereich hineinragen. Insbesondere kann der Korbmitnehmer bei der Rückwärtsbewegung von dem Reinigungskorb seitlich, beispielsweise zu mindestens einer Seite hin, verdrängbar sein. Beim Ausführen der Vorwärtsbewegung kann der Korbmitnehmer beispielsweise derart von der Seite in den Korbbereich hineinragen, dass er bei Antreffen des Reinigungskorbs, diesen vorantreibt, also mitnimmt. Fährt ein Reinigungskorb seitlich an dem Korbmitnehmer vorbei, beispielsweise bei Ausführen der Rückwärtsbewegung der Korbmitnehmer, also bei einer Bewegung des Korbmitnehmers entgegen der Transportrichtung der Transportvorrichtung, kann der Reinigungskorb den bei der Vorwärtsbewegung in den Korbbereich hineinragenden Teil des Korbmitnehmers zur Seite hin aus dem Korbbereich heraus verdrängen, um eine Relativbewegung zwischen Reinigungskorb und Korbmitnehmer zu ermöglichen. Zum Beispiel kann der mindestens eine Korbmitnehmer auf einer orthogonal zur Transportrichtung und vertikal ausgerichteten Achse angeordnet sein und um diese verschwenkbar sein.

Der Motor kann beispielsweise über mindestens ein Element ausgewählt aus der Gruppe bestehend aus Antriebswelle, Kurbelscheibe, Kurbelzapfen, Kulissenstein und Profilstange mit den Korbmitnehmern verbunden sein. So kann insbesondere der Motor des von der Steuerung gesteuerten Antriebs der Oszillationsbewegung des mindestens einen Korbmitnehmers, beispielsweise über mindestens eines der Elemente Antriebswelle, Kurbelscheibe, Kurbelzapfen, Kulissenstein und Profilstange mit dem Korbmitnehmer verbunden sein. Der Motor kann also eingerichtet sein, um den Korbmitnehmer, insbesondere zu der Oszillationsbewegung, beispielsweise mittelbar, über zumindest eines dieser Elemente anzutreiben.

Die Reinigungsvorrichtung kann eine Mehrzahl von Korbmitnehmern umfassen, wobei die Korbmitnehmer auf mindestens einem Transportschlitten, beispielsweise auf zwei Transportschlitten, angeordnet sein können. Insbesondere können die Transportschlitten dabei, beispielsweise parallel zueinander und, entlang der Transportvorrichtung angeordnet sein, wobei die Vorwärtsbewegung und die Rückwärtsbewegung über den mindestens einen Transportschlitten auf die Korbmitnehmer übertragen werden kann. So können beispielsweise die Korbmitnehmer, insbesondere gemeinsam, über den Transportschlitten, und optional über weitere Elemente, wie beispielsweise oben ausgeführt, von dem Motor angetrieben werden, beispielsweise in die Oszillationsbewegung versetzt werden.

Zum Beispiel kann die Vorwärtsbewegung und die Rückwärtsbewegung, also die Oszillationsbewegung, der Korbmitnehmer durch eine Anordnung übertragen werden, die Anordnung umfassend die Antriebswelle, die Kurbelscheibe und den Kurbelzapfen welcher mit dem in der Profilstange angeordneten Kulissenstein verbunden ist. Beispielsweise kann die Anordnung die Antriebswelle, insbesondere eine orthogonal zu der Transportrichtung der Transportvorrichtung angeordnete Antriebswelle, die Kurbelscheibe, insbesondere eine auf der Antriebswelle angeordnete und mit der Antriebswelle rotierende Kurbelscheibe, den Kurbelzapfen, insbesondere einen auf der Kurbelscheibe angeordneten Kurbelzapfen, welcher mit dem in der Profilstange angeordneten Kulissenstein verbunden ist, insbesondere mit einem Kulissenstein in einer quer zur Transportrichtung der Transportvorrichtung angeordneten Profilstange, umfassen.

Beispielsweise kann der Antrieb, insbesondere der von der Steuerung gesteuerte Antrieb, eine Abschalteinrichtung, beispielsweise eine Not-Abschaltfunktion, aufweisen. So kann der Antrieb, insbesondere der von der Steuerung gesteuerte Antrieb, beispielsweise eingerichtet sein sich bei Überschreiten einer vorgegebenen maximal benötigten Antriebskraft abzuschalten. Beispielsweise kann dabei die Steuerung eingerichtet sein den Antrieb anzuhalten oder sogar für eine vorgegebene Anzahl an Umdrehungen zurückzudrehen, sobald eine vorbestimmte maximale Antriebskraft überschritten ist. Beispielsweise kann auf diese Weise ein Verklemmen von Reinigungsgut innerhalb der Reinigungskammer reduzierbar und/oder eine Körperverletzung von Personal, beispielsweise durch Einklemmen von Körperteilen vermeidbar sein.

Die Reinigungsvorrichtung kann insbesondere eine Transportspülmaschine sein oder diese zumindest umfassen. Beispielsweise kann die die Reinigungsvorrichtung eine Korbtransportspülmaschine sein oder diese zumindest umfassen.

In einem weiteren Aspekt der vorliegenden Erfindung wird ein Verfahren zum automatischen Transport von mindestens einem Reinigungskorb durch zumindest eine Reinigungsvorrichtung vorgeschlagen. Das Verfahren umfasst die nachfolgend beschriebenen Schritte. Die beschriebenen Schritte können insbesondere in der genannten Reihenfolge durchgeführt werden. Auch eine andere Reihenfolge ist jedoch grundsätzlich möglich. Weiterhin ist es möglich, dass zwei oder mehr der Verfahrensschritte zeitlich überlappend oder gleichzeitig durchgeführt werden. Weiterhin ist es möglich, dass einer oder mehrere der Verfahrensschritte einfach oder auch mehrfach wiederholt durchgeführt werden. Das Verfahren kann weitere Verfahrensschritte umfassen, welche nicht dargestellt sind. Für die Offenbarung der Anmeldung bezügliche dieses Aspekts kann zu jedem weiteren Aspekt, jeder Ausführungsform und/oder jeder Definition referenziert und/oder verwiesen werden.

Das Verfahren umfasst die folgenden Schritte:
a) Abstellen des Reinigungskorbs auf mindestens einer Transportvorrichtung der Reinigungsvorrichtung, wobei die Transportvorrichtung zum Transport des Reinigungskorbs von einem Einlauf einer Reinigungskammer der Reinigungsvorrichtung durch die Reinigungskammer hindurch zu einem Auslauf der Reinigungskammer eingerichtet ist;
b) Antreiben einer Oszillationsbewegung von mindestens einem Korbmitnehmer durch einen Antrieb der Transportvorrichtung, die Oszillationsbewegung umfassend eine Vorwärtsbewegung in Richtung einer Transportrichtung der Transportvorrichtung und eine Rückwärtsbewegung entgegen der Transportrichtung der Transportvorrichtung;
c) Steuern des Antriebs der Transportvorrichtung durch die Steuerung der Reinigungsvorrichtung, derart dass eine durch einen Frequenzumrichter des Antriebs bereitgestellte Antriebsfrequenz eines Motors des Antriebs variiert, sodass die Rückwärtsbewegung der Korbmitnehmer schneller ist, insbesondere mit höherer Geschwindigkeit ausgeführt wird, als die Vorwärtsbewegung der Korbmitnehmer;
d) Vorantreiben des Reinigungskorbs durch
   i. Übertragen der Vorwärtsbewegung der Korbmitnehmer auf den Reinigungskorb und
   ii. Vorbeigleiten der Korbmitnehmer an dem Reinigungskorb beim Ausführen der Rückwärtsbewegung.

Das Verfahren kann weiterhin den folgenden Schritt umfassen:
e) Entnahme des Reinigungskorbs von der Transportvorrichtung der Reinigungsvorrichtung.

Insbesondere kann in Schritt c) des Verfahrens eine Geschwindigkeit der Rückwärtsbewegung einer vorbestimmten Maximalgeschwindigkeit entsprechen.

Weiterhin kann das Verfahren vor Schritt a) weiterhin den folgenden Schritt umfassen:
f) Einstellen eines Reinigungsprogramms durch Auswahl des Reinigungsprogramms aus einer vorbestimmten Anzahl von Reinigungsprogrammen.

Beispielsweise kann Schritt c) des Verfahrens weiterhin ein Steuern des Frequenzumrichters durch die Steuerung, derart umfassen, dass zumindest eine Geschwindigkeit der Vorwärtsbewegung an das Reinigungsprogramm der Reinigungsvorrichtung angepasst ist, beispielsweise einer vorbestimmten Geschwindigkeit für das entsprechende Reinigungsprogramm entspricht.

Alternativ oder zusätzlich kann Schritt c) des Verfahrens weiterhin ein Anpassen der Antriebsfrequenz durch den Frequenzumrichter umfassen, beispielsweise durch entsprechendes Steuern des Frequenzumrichters durch die Steuerung, derart, dass zwischen den Antriebsfrequenzen für die Vorwärtsbewegung und für die Rückwärtsbewegung eine Beschleunigungsrampe und/oder Bremsrampe liegt.

Dabei kann die Beschleunigungsrampe und/oder die Bremsrampe eine absolute Steigung aufweisen in dem Bereich von 0,01 bis 1 s/50Hz. Insbesondere kann die Beschleunigungsrampe und/oder die Bremsrampe eine absolute Steigung aufweisen in dem Bereich von 0,04 bis 0,4 s/50Hz. Beispielsweise kann die Beschleunigungsrampe und/oder die Bremsrampe eine absolute Steigung aufweisen in dem Bereich von 0,1 bis 0,3 s/50Hz. So kann die kann die Beschleunigungsrampe und/oder die Bremsrampe beispielsweise eine absolute Steigung aufweisen von 0,2 s/50Hz.

Alternativ oder zusätzlich kann die Beschleunigungsrampe und/oder die Bremsrampe zum Beispiel eine absolute Steigung aufweisen in dem Bereich von 0,0002 bis 0.02 s² pro Umdrehung der Antriebswelle des Motors. Insbesondere kann die Beschleunigungsrampe und/oder die Bremsrampe eine absolute Steigung aufweisen in dem Bereich von 0,0008 bis 0,008 s² pro Umdrehung der Antriebswelle des Motors. Beispielsweise kann die Beschleunigungsrampe und/oder die Bremsrampe eine absolute Steigung aufweisen in dem Bereich von 0,002 bis 0,006 s² pro Umdrehung der Antriebswelle des Motors. So kann die kann die Beschleunigungsrampe und/oder die Bremsrampe beispielsweise eine absolute Steigung aufweisen von 0,004 s² pro Umdrehung der Antriebswelle des Motors.

Insbesondere kann die Reinigungsvorrichtung des Verfahrens eine Reinigungsvorrichtung nach einer oder mehreren hierin beschriebenen Ausführungen sein. So kann insbesondere das Verfahren eingerichtet sein zum automatischen Transport von mindestens einem Reinigungskorb durch zumindest eine Reinigungsvorrichtung wie sie hierin, beispielswiese oben oder nachfolgend, beschrieben ist.

In einem weiteren Aspekt der vorliegenden Erfindung wird ein Computerprogramm vorgeschlagen, das Computerprogramm umfassend Instruktionen, die, wenn das Computerprogramm auf der Reinigungsvorrichtung, insbesondere auf der Steuerung der Reinigungsvorrichtung, ausgeführt wird, die Reinigungsvorrichtung dazu veranlassen zumindest Schritte b), c) und d) des Verfahrens auszuführen.

Ferner wird im Rahmen der vorliegenden Erfindung ein Computerprogramm vorgeschlagen, das bei Ablauf auf einem Computer oder Computer-Netzwerk das erfindungsgemäße Verfahren in einer seiner Ausgestaltungen ausführt.

Weiterhin wird im Rahmen der vorliegenden Erfindung ein Computerprogramm mit Programmcode-Mitteln vorgeschlagen, um das erfindungsgemäße Verfahren in einer seiner Ausgestaltungen durchzuführen, wenn das Programm auf einem Computer oder Computer-Netzwerk ausgeführt wird. Insbesondere können die Programmcode-Mittel auf einem computerlesbaren Datenträger und/oder einem computerlesbaren Speichermedium gespeichert sein.

Der Begriffe "computerlesbarer Datenträger" und "computerlesbares Speichermedium", wie sie hier verwendet werden, können sich insbesondere auf nicht-transitorische Datenspeicher beziehen, beispielsweise ein Hardware-Datenspeichermedium, auf welchem computer-ausführbare Instruktionen gespeichert sind. Der computerlesbare Datenträger oder das computerlesbare Speichermedium können insbesondere ein Speichermedium wie ein Random-Access Memory (RAM) und/oder ein Read-Only Memory (ROM) sein oder umfassen.

Außerdem wird im Rahmen der vorliegenden Erfindung ein Datenträger vorgeschlagen, auf dem eine Datenstruktur gespeichert ist, die nach einem Laden in einen Arbeits- und/oder Hauptspeicher eines Computers oder Computer-Netzwerkes das erfindungsgemäße Verfahren in einer seiner Ausgestaltungen ausführen kann.

In einem weiteren Aspekt der vorliegenden Erfindung wird ein computerlesbares Medium vorgeschlagen auf dem das Computerprogramm gespeichert ist, insbesondere das hierin beschriebene Computerprogramm umfassend Instruktionen, die, wenn das Computerprogramm auf der Reinigungsvorrichtung, insbesondere auf der Steuerung der Reinigungsvorrichtung, ausgeführt wird, die Reinigungsvorrichtung dazu veranlassen zumindest Schritte b), c) und d) des Verfahrens auszuführen.

Weiterhin wird im Rahmen der vorliegenden Erfindung ein nicht-transientes computerlesbares Medium vorgeschlagen, umfassend Instruktionen, die, wenn sie von einem oder mehreren Prozessoren, beispielsweise von mindestens einem Prozessor der Steuerung der Reinigungsvorrichtung, ausgeführt werden, den einen oder die mehreren Prozessoren dazu veranlassen, zumindest die Schritte b), c) und d) des hierin beschriebenen Verfahrens auszuführen

Auch wird im Rahmen der vorliegenden Erfindung ein Computerprogramm-Produkt mit, auf einem maschinenlesbaren Träger gespeicherten, Programmcode-Mitteln vorgeschlagen, um das erfindungsgemäße Verfahren in einer seiner Ausgestaltungen durchzuführen, wenn das Programm auf einem Computer oder Computer-Netzwerk ausgeführt wird.

Dabei wird unter einem Computer-Programmprodukt das Programm als handelbares Produkt verstanden. Es kann grundsätzlich in beliebiger Form vorliegen, so zum Beispiel auf Papier oder einem computerlesbaren Datenträger und kann insbesondere über ein Datenübertragungsnetz verteilt werden.

Schließlich wird im Rahmen der vorliegenden Erfindung ein moduliertes Datensignal vorgeschlagen, welches von einem Computersystem oder Computernetzwerk ausführbare Instruktionen zum Ausführen eines Verfahrens nach einer der beschriebenen Ausführungsformen enthält.

Im Hinblick auf die computer-implementierten Aspekte der Erfindung können einer, mehrere oder sogar alle Verfahrensschritte des Verfahrens gemäß einer oder mehreren der hier vorgeschlagenen Ausgestaltungen mittels eines Computers oder Computer-Netzwerks durchgeführt werden. Somit können, allgemein, jegliche der Verfahrensschritte, einschließlich der Bereitstellung und/oder Manipulation von Daten mittels eines Computers oder Computer-Netzwerks durchgeführt werden. Allgemein können diese Schritte jegliche der Verfahrensschritte umfassen, ausgenommen der Schritte, welche manuelle Arbeit erfordern, beispielsweise das Abstellen des Reinigungskorbs auf mindestens einer Transportvorrichtung der Reinigungsvorrichtung und/oder die Entnahme des Reinigungskorbs von der Transportvorrichtung.

Die vorgeschlagene Reinigungsvorrichtung sowie das vorgeschlagene Verfahren weisen gegenüber bekannten Reinigungsvorrichtungen und Verfahren zahlreiche Vorteile auf.

Beispielsweise kann die vorgeschlagene Verwendung eines Frequenzumrichters eine einfache und präzise Steuerung der Bewegung der Korbmitnehmer und damit eine effiziente Reduktion von Stillstandzeiten des Reinigungskorbs in der Reinigungsvorrichtung ermöglichen. Insbesondere kann der vorgeschlagene Aufbau es ermöglichen auf komplizierte mechanische Aufbauten zu verzichten. Durch einen Verzicht auf komplizierte mechanische Aufbauten kann neben einem geringeren benötigten Bauraum auch eine geringere Geräuschentwicklung und damit eine geringere Arbeitsbelastung für das Personal möglich sein.

Weiterhin kann die vorgeschlagene Reinigungsvorrichtung sowie das vorgeschlagene Verfahren es ermöglichen, beispielsweise durch eine Reduktion von oder sogar Verzicht auf komplizierte mechanische Aufbauten zur Bewegungsübertragung, auf wartungsintensive Lagerungen der Bauteile zu verzichten, wodurch neben den Anschaffungskosten auch die Betriebskosten geringer sein können. Auch eine Fehleranfälligkeit kann durch eine Reduktion von mechanischen Aufbauten reduzierbar sein.

Außerdem kann die vorgeschlagene Reinigungsvorrichtung sowie das vorgeschlagene Verfahren es ermöglichen, beispielsweise durch eine Reduktion von mechanischen Aufbauten, eine erhöhte Sicherheit für das Personal, insbesondere für Bedienpersonal, zu ermöglichen, da mechanische Aufbauten aufgrund ihrer Massenträgheit üblicherweise langsamer, also beispielsweise verzögert, auf eine Situation reagieren welche ein Abschalten des Antriebs erfordert, beispielsweise ein Überschreiten einer vorgegeben maximalen Antriebskraft. So kann insbesondere eine mechanische Überlast-Abschaltung, beispielsweise aufgrund von unterschiedlichen Hebelverhältnissen, erst zeitlich verzögert und damit nicht zufriedenstellend reagieren.

Zudem können die vorgeschlagene Reinigungsvorrichtung sowie das vorgeschlagene Verfahren beispielsweise eine gleichmäßigere Aufbringung der Reinigungsfluide und/oder Spülfluide auf von in dem Reinigungskorb aufgenommenem Reinigungsgut erlauben. Insbesondere eine durch die schnellere Rückwärtsbewegung ermöglichte, gleichmäßigere Vorwärtsbewegung der Korbmitnehmer kann beispielsweise eine gleichmäßigere Transportbewegung des Reinigungskorbs erlauben und dadurch eine gleichmäßigere Aufbringung der Reinigungsfluide, insbesondere von Reinigungsflüssigkeit, auf das Reinigungsgut. Eine gleichmäßigere Aufbringung der Reinigungsfluide kann insbesondere eine Reinigungswirkung verbessern, beispielsweise eine Qualität der Reinigung erhöhen.

Zusammenfassend werden, ohne Beschränkung weiterer möglicher Ausgestaltungen, folgende Ausführungsformen vorgeschlagen:
Ausführungsform 1. Reinigungsvorrichtung zur Reinigung von Reinigungsgut, umfassend
   - mindestens eine Steuerung;
   - mindestens eine Reinigungskammer zur Aufnahme mindestens eines Reinigungskorbs;
   - mindestens eine Beaufschlagungsvorrichtung zum Beaufschlagen des in dem Reinigungskorb angeordneten Reinigungsgut mit mindestens einem Reinigungsfluid in der Reinigungskammer;
   - mindestens eine Transportvorrichtung zum automatischen Transport des mindestens einen Reinigungskorbs von einem Einlauf der Reinigungskammer durch die Reinigungskammer hindurch zu einem Auslauf der Reinigungskammer, die Transportvorrichtung umfassend
      o mindestens ein Korbmitnehmer eingerichtet zur Ausführung einer Oszillationsbewegung umfassend eine Vorwärtsbewegung in Richtung einer Transportrichtung der Transportvorrichtung bei der der Korbmitnehmer den Reinigungskorb in die Transportrichtung vorantreibt, insbesondere mitnimmt, und eine Rückwärtsbewegung an dem Reinigungskorb vorbei entgegen der Transportrichtung der Transportvorrichtung;
      ∘ mindestens einen von der Steuerung gesteuerten Antrieb zum Antreiben der Oszillationsbewegung des mindestens einen Korbmitnehmers, umfassend einen Motor und einen Frequenzumrichter, wobei die durch den Frequenzumrichter bereitgestellte Antriebsfrequenz für den Motor derart variiert, dass die Rückwärtsbewegung des Korbmitnehmers schneller ist, insbesondere mit höherer Geschwindigkeit ausgeführt wird, als die Vorwärtsbewegung des Korbmitnehmers.
Ausführungsform 2. Reinigungsvorrichtung nach der vorhergehenden Ausführungsform, wobei die Steuerung den Frequenzumrichter des Antriebs derart steuert, dass zumindest eine Geschwindigkeit der Vorwärtsbewegung an ein Reinigungsprogramm der Reinigungsvorrichtung angepasst ist, beispielsweise einer vorbestimmten Geschwindigkeit für das entsprechende Reinigungsprogramm entspricht.
Ausführungsform 3. Reinigungsvorrichtung nach einer der vorhergehenden Ausführungsformen, wobei der Frequenzumrichter, beispielsweise gesteuert durch die Steuerung, eingerichtet ist, um die Antriebsfrequenz, insbesondere die über die Zeit variierende Antriebsfrequenz, derart anzupassen, dass zwischen der Antriebsfrequenz für die Vorwärtsbewegung und für die Rückwärtsbewegung eine Beschleunigungsrampe oder eine Bremsrampe vorgesehen ist.
Ausführungsform 4. Reinigungsvorrichtung nach der vorhergehenden Ausführungsform, wobei die Beschleunigungsrampe und/oder die Bremsrampe eine absolute Steigung aufweisen in dem Bereich von 0,01 bis 1 s/50Hz, insbesondere in dem Bereich von 0,04 bis 0,4 s/50Hz, beispielsweise in dem Bereich von 0,1 bis 0,3 s/50Hz, beispielsweise von 0,2 s/50Hz.
Ausführungsform 5. Reinigungsvorrichtung nach einer der vorhergehenden Ausführungsformen, wobei die Geschwindigkeit der Rückwärtsbewegung einer vorbestimmten Maximalgeschwindigkeit entspricht.
Ausführungsform 6. Reinigungsvorrichtung nach einer der vorhergehenden Ausführungsformen, wobei die Antriebsfrequenz für die Vorwärtsbewegung in dem Bereich liegt von 2 Hz bis 40 Hz, insbesondere in dem Bereich liegt von 10 Hz bis 20 Hz, beispielsweise 15 Hz aufweist.
Ausführungsform 7. Reinigungsvorrichtung nach einer der vorhergehenden Ausführungsformen, wobei die Antriebsfrequenz für die Rückwärtsbewegung in dem Bereich liegt von 20 Hz bis 100 Hz, insbesondere in dem Bereich liegt von 40 Hz bis 80 Hz, beispielsweise 60 Hz aufweist.
Ausführungsform 8. Reinigungsvorrichtung nach einer der vorhergehenden Ausführungsformen, wobei ein Frequenzverhältnis der Antriebsfrequenz für die Rückwärtsbewegung zu der Antriebsfrequenz der Vorwärtsbewegung in dem Bereich liegt von 1,5 bis 6, insbesondere in dem Bereich liegt von 2 bis 5, beispielsweise in dem Bereich liegt von 3,4 bis 4,5, zum Beispiel 4 ist.
Ausführungsform 9. Reinigungsvorrichtung nach einer der vorhergehenden Ausführungsformen, wobei der Frequenzumrichter eingerichtet ist um die Antriebsfrequenz des Motors abhängig von einer Drehstellung des Motors, von einer Drehstellung der Antriebswelle des Motors, von einer Drehstellung der Antriebswelle des Antriebs, oder von einer Position des mindestens einen Korbmitnehmers zu verändern, insbesondere zu erhöhen oder zu verringern.
Ausführungsform 10. Reinigungsvorrichtung nach der vorhergehenden Ausführungsform, wobei die Drehstellung des Motors und/oder die Drehstellung der Antriebswelle des Motors und/oder die Drehstellung der Antriebswelle des Antriebs und/oder die Position des Korbmitnehmers mittels einem von der Reinigungsvorrichtung umfassten Sensor ermittelt wird, wobei der Sensor ausgewählt ist aus der Gruppe bestehend aus einer Taktscheibe mit einem induktiven Näherungsschalter, einer Drehwinkelerfassung, einem Permanentmagnet mit Reed- oder Hall-Sensor und einem optischen Sensor. Ausführungsform 11. Reinigungsvorrichtung nach einer der vorhergehenden Ausführungsformen, wobei die Korbmitnehmer als Klinken und/oder Wippen ausgestaltet sind, welche bei ihrer Vorwärtsbewegung in den Reinigungskorb eingreifen und bei ihrer Rückwärtsbewegung an dem Reinigungskorb vorbeigleiten.
Ausführungsform 12. Reinigungsvorrichtung nach einer der vorhergehenden Ausführungsformen, wobei der Motor über mindestens ein Element ausgewählt aus der Gruppe bestehend aus Antriebswelle, Kurbelscheibe, Kurbelzapfen, Kulissenstein und Profilstange mit den Korbmitnehmern verbunden ist.
Ausführungsform 13. Reinigungsvorrichtung nach einer der vorhergehenden Ausführungsformen, wobei die Reinigungsvorrichtung eine Mehrzahl von Korbmitnehmern umfasst, wobei die Korbmitnehmer auf mindestens einem Transportschlitten, beispielsweise auf zwei Transportschlitten, angeordnet sind, wobei die Transportschlitten, beispielsweise parallel zueinander und, entlang der Transportrichtung der Transportvorrichtung angeordnet sind, wobei die Vorwärtsbewegung und die Rückwärtsbewegung über den mindestens einen Transportschlitten auf die Korbmitnehmer übertragen wird.
Ausführungsform 14. Reinigungsvorrichtung nach den beiden vorhergehenden Ausführungsformen, wobei die Vorwärtsbewegung und die Rückwärtsbewegung der Korbmitnehmer durch eine Anordnung übertragen wird umfassend die Antriebswelle, insbesondere eine orthogonal zu der Transportrichtung der Transportvorrichtung angeordnete Antriebswelle, die Kurbelscheibe, insbesondere eine auf der Antriebswelle angeordnete und mit der Antriebswelle rotierende Kurbelscheibe, den Kurbelzapfen, insbesondere einen auf der Kurbelscheibe angeordneten Kurbelzapfen, welcher mit dem in der Profilstange angeordneten Kulissenstein verbunden ist, insbesondere mit einem Kulissenstein in einer quer zur Transportrichtung der Transportvorrichtung angeordneten Profilstange.
Ausführungsform 15. Reinigungsvorrichtung nach einer der vorhergehenden Ausführungsformen, wobei die Reinigungsvorrichtung eine Transportspülmaschine ist.
Ausführungsform 16. Verfahren zum automatischen Transport von mindestens einem Reinigungskorb durch zumindest eine Reinigungsvorrichtung, umfassend
   a) Abstellen des Reinigungskorbs auf mindestens einer Transportvorrichtung der Reinigungsvorrichtung, wobei die Transportvorrichtung zum Transport des Reinigungskorbs von einem Einlauf einer Reinigungskammer der Reinigungsvorrichtung durch die Reinigungskammer hindurch zu einem Auslauf der Reinigungskammer eingerichtet ist;
   b) Antreiben einer Oszillationsbewegung von mindestens einem Korbmitnehmer durch einen Antrieb der Transportvorrichtung, die Oszillationsbewegung umfassend eine Vorwärtsbewegung in Richtung einer Transportrichtung der Transportvorrichtung und eine Rückwärtsbewegung entgegen der Transportrichtung der Transportvorrichtung;
   c) Steuern des Antriebs der Transportvorrichtung durch die Steuerung der Reinigungsvorrichtung, derart dass eine durch einen Frequenzumrichter des Antriebs bereitgestellte Antriebsfrequenz eines Motors des Antriebs variiert, sodass die Rückwärtsbewegung der Korbmitnehmer schneller ist, insbesondere mit höherer Geschwindigkeit ausgeführt wird, als die Vorwärtsbewegung der Korbmitnehmer;
   d) Vorantreiben des Reinigungskorbs durch
      i. Übertragen der Vorwärtsbewegung der Korbmitnehmer auf den Reinigungskorb und
      ii. Vorbeigleiten der Korbmitnehmer an dem Reinigungskorb beim Ausführen der Rückwärtsbewegung.
Ausführungsform 17. Verfahren nach der vorhergehenden Ausführungsform, wobei das Verfahren weiterhin umfasst:
   e) Entnahme des Reinigungskorbs von der Transportvorrichtung der Reinigungsvorrichtung.
Ausführungsform 18. Verfahren nach einer der vorhergehenden auf ein Verfahren gerichteten Ausführungsformen, wobei in Schritt c) eine Geschwindigkeit der Rückwärtsbewegung einer vorbestimmten Maximalgeschwindigkeit entspricht.
Ausführungsform 19. Verfahren nach einer der vorhergehenden auf ein Verfahren gerichteten Ausführungsformen, wobei das Verfahren vor Schritt a) weiterhin umfasst:
   f) Einstellen eines Reinigungsprogramms durch Auswahl des Reinigungsprogramms aus einer vorbestimmten Anzahl von Reinigungsprogrammen.
Ausführungsform 20. Verfahren nach der vorhergehenden Ausführungsform, wobei Schritt c) weiterhin umfasst Steuern des Frequenzumrichters durch die Steuerung, derart, dass zumindest eine Geschwindigkeit der Vorwärtsbewegung an das Reinigungsprogramm der Reinigungsvorrichtung angepasst ist, beispielsweise einer vorbestimmten Geschwindigkeit für das entsprechende Reinigungsprogramm entspricht.
Ausführungsform 21. Verfahren nach einer der vorhergehenden auf ein Verfahren gerichteten Ausführungsformen, wobei Schritt c) weiterhin ein Anpassen der Antriebsfrequenz durch den Frequenzumrichter umfasst, beispielsweise durch entsprechendes Steuern des Frequenzumrichters durch die Steuerung, derart, dass zwischen den Antriebsfrequenzen für die Vorwärtsbewegung und für die Rückwärtsbewegung eine Beschleunigungsrampe und/oder Bremsrampe liegt, welche eine absolute Steigung aufweist in dem Bereich von 0,01 bis 1 s/50Hz, insbesondere in dem Bereich von 0,04 bis 0,4 s/50Hz, beispielsweise in dem Bereich von 0,1 bis 0,3 s/50Hz, beispielsweise von 0,2 s/50Hz.
Ausführungsform 22. Verfahren nach einer der vorhergehenden auf ein Verfahren gerichteten Ausführungsformen, wobei die Reinigungsvorrichtung eine Reinigungsvorrichtung nach einer der vorhergehenden auf eine Reinigungsvorrichtung gerichteten Ausführungsformen ist.
Ausführungsform 23. Computerprogramm umfassend Instruktionen, die, wenn das Computerprogramm auf der Reinigungsvorrichtung, insbesondere auf der Steuerung der Reinigungsvorrichtung, ausgeführt wird, die Reinigungsvorrichtung dazu veranlassen zumindest Schritte b), c) und d) des Verfahrens nach einer der vorhergehenden auf ein Verfahren gerichteten Ausführungsformen auszuführen.
Ausführungsform 24. Computerlesbares Medium auf dem das Computerprogramm nach der vorhergehenden Ausführungsform gespeichert ist.

### Kurze Beschreibung der Figuren

Weitere Einzelheiten und Merkmale ergeben sich aus der nachfolgenden Beschreibung von Ausführungsbeispielen, insbesondere in Verbindung mit den Unteransprüchen. Hierbei können die jeweiligen Merkmale für sich alleine oder zu mehreren in Kombination miteinander verwirklicht sein. Die Erfindung ist nicht auf die Ausführungsbeispiele beschränkt. Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente.

Im Einzelnen zeigen:
- Figur 1: ein Ausführungsbeispiel einer Reinigungsvorrichtung zur Reinigung von Reinigungsgut in einer perspektivischen Ansicht;
- Figur 2: ein Ausführungsbeispiel einer Reinigungsvorrichtung zur Reinigung von Reinigungsgut in einer Vorderansicht;
- Figur 3: ein Ausführungsbeispiel einer Reinigungsvorrichtung zur Reinigung von Reinigungsgut in einer Draufsicht;
- Figur 4: einen Teil eines Ausführungsbeispiels einer Reinigungsvorrichtung zur Reinigung von Reinigungsgut in einer Detailansicht;
- Figur 5: ein Graph einer Geschwindigkeit eines Korbmitnehmers eines Ausführungsbeispiels einer Reinigungsvorrichtung zur Reinigung von Reinigungsgut; und
- Figuren 6 und 7: Ablaufdiagramme von verschiedenen Verfahren zum automatischen Transport von mindestens einem Reinigungskorb durch zumindest eine Reinigungsvorrichtung.

### Beschreibung der Ausführungsbeispiele

Figuren 1, 2 und 3 zeigen unterschiedliche Ausführungsbeispiele einer Reinigungsvorrichtung 110 zur Reinigung von Reinigungsgut 112. Die Reinigungsvorrichtung 110 umfasst mindestens eine Steuerung 114, mindestens eine Reinigungskammer 116 zur Aufnahme mindestens eines Reinigungskorbs 118 und mindestens eine Beaufschlagungsvorrichtung 120 zum Beaufschlagen des in dem Reinigungskorb 118 angeordneten Reinigungsgut 112 mit mindestens einem Reinigungsfluid 122 in der Reinigungskammer 116.

Weiterhin umfasst die Reinigungsvorrichtung 110 mindestens eine Transportvorrichtung 124 zum automatischen Transport des mindestens einen Reinigungskorbs 118 von einem Einlauf 126 der Reinigungskammer 116 durch die Reinigungskammer 116 hindurch zu einem Auslauf 128 der Reinigungskammer 116. Die Transportvorrichtung 124 umfasst mindestens einen Korbmitnehmer 130. Der Korbmitnehmer 130 ist eingerichtet zur Ausführung einer Oszillationsbewegung umfassend eine Vorwärtsbewegung 132 in Richtung einer Transportrichtung 134 der Transportvorrichtung 124 bei der der Korbmitnehmer 130 den Reinigungskorb 118 in die Transportrichtung 134 vorantreibt, insbesondere mitnimmt, und eine Rückwärtsbewegung 136 an dem Reinigungskorb 118 vorbei entgegen der Transportrichtung 134 der Transportvorrichtung 124. Beispielhaft sind die Richtungen der Vorwärtsbewegung 132 und der Rückwärtsbewegung 136 sowie die Transportrichtung 134 in den Figuren durch Pfeile gekennzeichnet.

Beispielsweise kann der Reinigungskorb 118 eingerichtet sein, um innerhalb der Reinigungskammer 116 auf einer Transportebene zu gleiten, insbesondere auf mindestens einer Gleitschiene 135, beispielsweise auf zwei parallelen, insbesondere rechts und links, parallel zu der Transportrichtung 134, in der Reinigungskammer 116 angeordneten Gleitschienen 135. Auch eine alternative, nicht gezeigte, Ausgestaltung der Transportebene des Reinigungskorbs 118, beispielsweise durch hintereinander angeordnete Rollen, ist möglich.

Optional kann die Reinigungsvorrichtung 110 vor dem Einlauf 126 einen Zulauftisch 137 und hinter dem Auslauf 128 einen Ablauftisch 139 umfassen. Insbesondere kann auf dem Zulauftisch 137 eine Vorabräumstation 141, beispielsweise ein über einem Waschbecken angeordneter Wasserhahn mit Schlauchbrause, angeordnet sein um das Reinigungsgut 112 vor dem Einlauf in die Reinigungskammer 116 von grobem Schmutz zu befreien.

Die Transportvorrichtung 124 umfasst mindestens einen von der Steuerung 114 gesteuerten Antrieb 138 zum Antreiben der Oszillationsbewegung des mindestens einen Korbmitnehmers 130, umfassend einen Motor 140 und einen Frequenzumrichter 142. Dabei wird die durch den Frequenzumrichter 142 bereitgestellte Antriebsfrequenz des Motors 140 derart variiert, dass die Rückwärtsbewegung 136 des Korbmitnehmers 130 schneller ist, insbesondere mit höherer Geschwindigkeit ausgeführt wird, als die Vorwärtsbewegung 132 des Korbmitnehmers 130.

Beispielsweise kann der Frequenzumrichter 142 des Antriebs 138 von der Steuerung 114 derart gesteuert werden, dass zumindest eine Geschwindigkeit der Vorwärtsbewegung 132 an ein Reinigungsprogramm der Reinigungsvorrichtung 110 angepasst ist. So kann also die Steuerung 114 eingerichtet sein, um den Frequenzumrichter 142 des Antriebs 138 derart zu steuern, dass zumindest eine Geschwindigkeit der Vorwärtsbewegung 132 einer vorbestimmten Geschwindigkeit für das entsprechende Reinigungsprogramm entspricht. Beispielsweise kann eine entsprechende Einstellung des Reinigungsprogramms automatisch oder manuell, insbesondere von Bedienpersonal, beispielsweise angepasst an einen Verschmutzungszustand des Reinigungsguts 112, erfolgen.

Die Transportvorrichtung 124 der Reinigungsvorrichtung 110 kann insbesondere mehrere Korbmitnehmer 130 umfassen. So kann die Transportvorrichtung mindestens zwei, beispielsweise auch mehr, Korbmitnehmer 130 aufweisen. Diese zwei oder mehr Korbmitnehmer können beispielsweise paarweise angeordnet sein, insbesondere rechts und links zu einer Symmetrieachse des Reinigungskorbs 118, zum Beispiel um symmetrisch zu der Transportrichtung 134 in den Reinigungskorb 118 eingreifen zu können. Eine paarweise und symmetrisch angeordnete Anordnung der Korbmitnehmer 130 ist beispielhaft in Figur 3 illustriert. Alternativ oder zusätzlich können die zwei oder mehr Korbmitnehmer 130 auch sequentiell angeordnet sein, beispielsweise hintereinander in der Transportrichtung 134. Eine derartige sequentielle Anordnung der Korbmitnehmer ist in den Figuren 2 und 3 illustriert. Um die Übersichtlichkeit der Figuren nicht einzuschränken, sind nicht alle gezeigten Korbmitnehmer mit ihrer Bezugsziffer 130 versehen.

Der mindestens eine Korbmitnehmer 130, insbesondere zwei oder mehr Korbmitnehmer 130, können beispielsweise als Klinken und/oder Wippen ausgestaltet sein und, zum Beispiel aufgrund dieser Ausgestaltung, bei ihrer Vorwärtsbewegung in den Reinigungskorb 118 eingreifen und bei ihrer Rückwärtsbewegung an dem Reinigungskorb 118 vorbeigleiten.

Die Korbmitnehmer 130, insbesondere in dem Fall in dem die Transportvorrichtung 124 der Reinigungsvorrichtung 110 zwei oder mehr Korbmitnehmer 130 aufweist, können beispielsweise auf mindestens einem Transportschlitten 144 entlang der Transportrichtung 134 der Transportvorrichtung 124 angeordnet sein. Im Falle einer Anordnung der Korbmitnehmer 130 rechts und links zu der Symmetrieachse des Reinigungskorbs 118, können die Korbmitnehmer auch beispielsweise auf mindestens zwei Transportschlitten 144 angeordnet sein, wobei die Transportschlitten 144 beispielsweise parallel zueinander angeordnet und miteinander fest verbunden sein können. Auf diese Weise können beispielsweise die Vorwärtsbewegung 132 und die Rückwärtsbewegung 136 mehrerer Korbmitnehmer 130 über den mindestens einen Antrieb 138 angetrieben werden, beispielsweise zentral. So können mehrere Korbmitnehmer 130 über den mindestens einen Transportschlitten 144 gleichzeitig in die Oszillationsbewegung gebracht werden. Die Vorwärts- 132 und Rückwärtsbewegung 136 kann also über den mindestens einen Transportschlitten 144 auf die mehreren Korbmitnehmer 130, insbesondere zeitgleich, übertragen werden. Bei mehreren Transportschlitten 144 kann insbesondere eine Profilstange 146, welche beispielsweise als Verbindungselement zwischen den Transportschlitten 144 fungiert, vorgesehen sein, um die Transportschlitten 144 und damit auch die beispielsweise darauf angeordneten und befestigten Korbmitnehmer 130 mit dem Motor 140 zu verbinden und so in Bewegung zu versetzen.

Beispielsweise kann der Motor 140 über mindestens ein Element ausgewählt aus der Gruppe bestehend aus Antriebswelle 148, Kurbelscheibe 150, Kurbelzapfen 152, Kulissenstein 154 und Profilstange 146 mit den Korbmitnehmern 130 verbunden sein.

Figur 4 zeigt einen Teil eines Ausführungsbeispiels einer Reinigungsvorrichtung 110 zur Reinigung von Reinigungsgut 112 in einer Detailansicht, wobei insbesondere ein Antrieb 138 gezeigt ist. Beispielsweise kann der Motor 140 über mehrere der Elemente von Antriebswelle 148, Kurbelscheibe 150, Kurbelzapfen 152, Kulissenstein 154 und Profilstange 146 mit den Korbmitnehmern 130 verbunden sein. So kann die die Vorwärtsbewegung 132 und die Rückwärtsbewegung 136 der Korbmitnehmer 130 beispielsweise durch eine Anordnung übertragen werden welche sowohl die Antriebswelle 148, als auch die Kurbelscheibe 150, als auch den Kurbelzapfen 152, als auch den in der Profilstange 146 angeordneten Kulissenstein 154 sowie die Profilstange 146 umfasst. Insbesondere kann die Vorwärtsbewegung 132 und die Rückwärtsbewegung 136 der Korbmitnehmer 130 durch eine orthogonal zu der Transportrichtung 134 der Transportvorrichtung 124 angeordnete Antriebswelle 148, eine auf der Antriebswelle 148 angeordnete und mit der Antriebswelle 148 rotierende Kurbelscheibe 150, einen auf der Kurbelscheibe 150 angeordneten Kurbelzapfen 152, welcher mit dem in der Profilstange 146 angeordneten Kulissenstein 154 verbunden ist, insbesondere mit einem Kulissenstein 154 in einer quer zur Transportrichtung 134 der Transportvorrichtung 124 angeordneten Profilstange 146, mit den Korbmitnehmern 130 verbunden sein.

Der Frequenzumrichter 142 kann insbesondere eingerichtet sein, um die Antriebsfrequenz des Motors 140 abhängig von einer Drehstellung des Motors 140, einer Drehstellung der Antriebswelle 148 oder von einer Position des mindestens einen Korbmitnehmers 130, beispielsweise einer gemeinsamen Position der mehreren Korbmitnehmer 130, zu verändern, insbesondere zu erhöhen oder zu verringern. Dabei kann insbesondere die Drehstellung des Motors 140 und/oder die Drehstellung der Antriebswelle 148 und/oder die Position des Korbmitnehmers 130 mittels einem von der Reinigungsvorrichtung 110 umfassten Sensor 156 ermittelt werden. Der Sensor 156 kann dabei beispielsweise eine Kombination aus Permanentmagnet 158 und Reed-Schalter 160 umfassen.

Figur 5 zeigt einen Graph einer Geschwindigkeit eines Korbmitnehmers 130 eines Ausführungsbeispiels einer Reinigungsvorrichtung 110 zur Reinigung von Reinigungsgut 112.

Darin zeigt beispielsweise die x-Achse 162 die Zeit und die y-Achse 164 die Antriebsfrequenz. Beispielsweise kann der Frequenzumrichter 142, beispielsweise gesteuert durch die Steuerung 114, eingerichtet sein, um die Antriebsfrequenz, insbesondere die über die Zeit variierende Antriebsfrequenz, derart anzupassen, dass zwischen der Antriebsfrequenz für die Vorwärtsbewegung 132, auch als Arbeitsfrequenz 170 bezeichnet, und der Antriebsfrequenz für die Rückwärtsbewegung 136, auch als Leerfrequenz 172 bezeichnet, eine Beschleunigungsrampe 166 oder eine Bremsrampe 168 vorgesehen sein kann.

In dem Graph sind beispielhaft zwei verschiedene Arbeitsfrequenzen 170 gezeigt, beispielsweise um unterschiedlich schnelle Vorwärtsbewegungen 132 für unterschiedliche Reinigungsprogramme zu ermöglichen. Dabei kann eine erste Arbeitsfrequenz 174 höher sein und damit eine schnellere Vorwärtsbewegung 132 ermöglichen, als die Vorwärtsbewegung 132 bei einer zweiten Arbeitsfrequenz 176. Die Geschwindigkeit der Rückwärtsbewegung 136 kann beispielsweise in beiden Fällen gleich schnell sein und einer vorbestimmten Maximalfrequenz, also einer vorbestimmten Maximalgeschwindigkeit, entsprechen.

In Figuren 6 und 7 sind Ablaufdiagramme von verschiedenen Verfahren zum automatischen Transport von mindestens einem Reinigungskorb 118 durch zumindest eine Reinigungsvorrichtung 110 gezeigt. Das Verfahren umfasst zumindest die folgenden Schritte:
a) (gekennzeichnet durch Bezugszeichen 178) Abstellen des Reinigungskorbs 118 auf mindestens einer Transportvorrichtung 124 der Reinigungsvorrichtung 110, wobei die Transportvorrichtung 124 zum Transport des Reinigungskorbs 118 von einem Einlauf 126 einer Reinigungskammer 116 der Reinigungsvorrichtung 110 durch die Reinigungskammer 116 hindurch zu einem Auslauf 128 der Reinigungskammer 116 eingerichtet ist;
b) (gekennzeichnet durch Bezugszeichen 180) Antreiben einer Oszillationsbewegung von mindestens einem Korbmitnehmer 130 durch einen Antrieb der Transportvorrichtung 124, die Oszillationsbewegung umfassend eine Vorwärtsbewegung 132 in Richtung einer Transportrichtung 134 der Transportvorrichtung 124 und eine Rückwärtsbewegung 136 entgegen der Transportrichtung 134 der Transportvorrichtung 124;
c) (gekennzeichnet durch Bezugszeichen 182) Steuern des Antriebs 138 der Transportvorrichtung 124 durch die Steuerung 114 der Reinigungsvorrichtung 110, derart dass eine durch einen Frequenzumrichter 142 des Antriebs 138 bereitgestellte Antriebsfrequenz eines Motors 140 des Antriebs variiert, sodass die Rückwärtsbewegung 136 der Korbmitnehmer 130 schneller ist, insbesondere mit höherer Geschwindigkeit ausgeführt wird, als die Vorwärtsbewegung 132 der Korbmitnehmer 130;
d) (gekennzeichnet durch Bezugszeichen 184) Vorantreiben des Reinigungskorbs 118 durch
   i. (gekennzeichnet durch Bezugszeichen 186) Übertragen der Vorwärtsbewegung 132 der Korbmitnehmer 130 auf den Reinigungskorb 118 und
   ii. (gekennzeichnet durch Bezugszeichen 188) Vorbeigleiten der Korbmitnehmer 130 an dem Reinigungskorb 118 beim Ausführen der Rückwärtsbewegung 136.

Insbesondere kann Schritt c) 182 des Verfahrens ein Steuern des Frequenzumrichters 142 durch die Steuerung 114 umfassen, derart, dass zumindest eine Geschwindigkeit der Vorwärtsbewegung 132 an das Reinigungsprogramm der Reinigungsvorrichtung 110 angepasst ist, beispielsweise also einer vorbestimmten Geschwindigkeit für das entsprechende Reinigungsprogramm entspricht.

Weiterhin kann das Verfahren den folgenden Schritt umfassen:
e) (gekennzeichnet durch Bezugszeichen 190) Entnahme des Reinigungskorbs 118 von der Transportvorrichtung 124 der Reinigungsvorrichtung 110.

Zusätzlich oder alternativ kann das Verfahren vor Schritt a) 178 weiterhin folgenden Schritt umfassen:
f) (gekennzeichnet durch Bezugszeichen 192) Einstellen eines Reinigungsprogramms durch Auswahl des Reinigungsprogramms aus einer vorbestimmten Anzahl von Reinigungsprogrammen.

### Bezugszeichenliste

- 110: Reinigungsvorrichtung
- 112: Reinigungsgut
- 114: Steuerung
- 116: Reinigungskammer
- 118: Reinigungskorb
- 120: Beaufschlagungsvorrichtung
- 122: Reinigungsfluid
- 124: Transportvorrichtung
- 126: Einlauf
- 128: Auslauf
- 130: Korbmitnehmer
- 132: Vorwärtsbewegung
- 134: Transportrichtung
- 135: Gleitschiene
- 136: Rückwärtsbewegung
- 137: Zulauftisch
- 138: Antrieb
- 139: Ablauftisch
- 140: Motor
- 141: Vorabräumstation
- 142: Frequenzumrichter
- 144: Transportschlitten
- 146: Profilstange
- 148: Antriebswelle
- 150: Kurbelscheibe
- 152: Kurbelzapfen
- 154: Kulissenstein
- 156: Sensor
- 158: Permanentmagnet
- 160: Reed-Schalter
- 162: x-Achse
- 164: y-Achse
- 166: Beschleunigungsrampe
- 168: Bremsrampe
- 170: Arbeitsfrequenz
- 172: Leerfrequenz
- 174: erste Antriebsfrequenz
- 176: zweite Antriebsfrequenz
- 178: Schritt a)
- 180: Schritt b)
- 182: Schritt c)
- 184: Schritt d)
- 186: Schritt d)i.
- 188: Schritt d)ii.
- 190: Schritt e)
- 192: Schritt f)

## Patentansprüche

1. Reinigungsvorrichtung (110) zur Reinigung von Reinigungsgut (112), umfassend
- mindestens eine Steuerung (114);
- mindestens eine Reinigungskammer (116) zur Aufnahme mindestens eines Reinigungskorbs (118);
- mindestens eine Beaufschlagungsvorrichtung (120) zum Beaufschlagen des in dem Reinigungskorb (118) angeordneten Reinigungsgut (112) mit mindestens einem Reinigungsfluid (122) in der Reinigungskammer (116);
- mindestens eine Transportvorrichtung (124) zum automatischen Transport des mindestens einen Reinigungskorbs (118) von einem Einlauf (126) der Reinigungskammer (116) durch die Reinigungskammer (116) hindurch zu einem Auslauf (128) der Reinigungskammer (116), die Transportvorrichtung (124) umfassend
∘ mindestens einen Korbmitnehmer (130) eingerichtet zur Ausführung einer Oszillationsbewegung umfassend eine Vorwärtsbewegung (132) in Richtung einer Transportrichtung (134) der Transportvorrichtung (124) bei der der Korbmitnehmer (130) den Reinigungskorb (118) in die Transportrichtung (124) vorantreibt und eine Rückwärtsbewegung (136) an dem Reinigungskorb (118) vorbei entgegen der Transportrichtung (134) der Transportvorrichtung (124);
∘ mindestens einen von der Steuerung (114) gesteuerten Antrieb (138) zum Antreiben der Oszillationsbewegung des mindestens einen Korbmitnehmers (130), umfassend einen Motor (140) und einen Frequenzumrichter (142), wobei die durch den Frequenzumrichter (142) bereitgestellte Antriebsfrequenz für den Motor (140) derart variiert, dass die Rückwärtsbewegung (136) des Korbmitnehmers (130) schneller ist als die Vorwärtsbewegung (132) des Korbmitnehmers (130).

2. Reinigungsvorrichtung (110) nach dem vorhergehenden Anspruch, wobei die Steuerung (114) den Frequenzumrichter (142) des Antriebs (138) derart steuert, dass zumindest eine Geschwindigkeit der Vorwärtsbewegung (132) an ein Reinigungsprogramm der Reinigungsvorrichtung (110) angepasst ist.

3. Reinigungsvorrichtung (110) nach einem der vorhergehenden Ansprüche, wobei der Frequenzumrichter (142) eingerichtet ist, um die Antriebsfrequenz derart anzupassen, dass zwischen der Antriebsfrequenz für die Vorwärtsbewegung (132) und für die Rückwärtsbewegung (136) eine Beschleunigungsrampe (166) oder eine Bremsrampe (168) vorgesehen ist.

4. Reinigungsvorrichtung (110) nach einem der vorhergehenden Ansprüche, wobei ein Frequenzverhältnis der Antriebsfrequenz für die Rückwärtsbewegung (136) zu der Antriebsfrequenz der Vorwärtsbewegung (132) in dem Bereich liegt von 1,5 bis 6.

5. Reinigungsvorrichtung (110) nach einem der vorhergehenden Ansprüche, wobei der Frequenzumrichter (142) eingerichtet ist um die Antriebsfrequenz des Motors (140) abhängig von einer Drehstellung des Motors (140) oder von einer Drehstellung der Antriebswelle 148 oder von einer Position des mindestens einen Korbmitnehmers 130 zu verändern, wobei die Drehstellung des Motors 140 und/oder die Drehstellung der Antriebswelle 148 und/oder die Position des Korbmitnehmers 130 mittels einem von der Reinigungsvorrichtung 110 umfassten Sensor 156 ermittelt wird, wobei der Sensor 156 ausgewählt ist aus der Gruppe bestehend aus einer Taktscheibe mit einem induktiven Näherungsschalter, einer Drehwinkelerfassung, einem Permanentmagnet 158 mit Reed-Sensor 160 oder Hall-Sensor und einem optischen Sensor.

6. Reinigungsvorrichtung (110) nach einem der vorhergehenden Ansprüche, wobei die Korbmitnehmer (130) als Klinken und/oder Wippen ausgestaltet sind, welche bei ihrer Vorwärtsbewegung (132) in den Reinigungskorb (118) eingreifen und bei ihrer Rückwärtsbewegung (136) an dem Reinigungskorb (118) vorbeigleiten.

7. Reinigungsvorrichtung (110) nach einem der vorhergehenden Ansprüche, wobei der Motor (140) über mindestens ein Element ausgewählt aus der Gruppe bestehend aus Antriebswelle (148), Kurbelscheibe (150), Kurbelzapfen (152), Kulissenstein (154) und Profilstange (146) mit den Korbmitnehmern (130) verbunden ist.

8. Reinigungsvorrichtung (110) nach einem der vorhergehenden Ansprüche, wobei die Reinigungsvorrichtung (110) eine Mehrzahl von Korbmitnehmern (130) umfasst, wobei die Korbmitnehmer (130) auf mindestens einem Transportschlitten (144) angeordnet sind, wobei die Transportschlitten (144) entlang der Transportrichtung (134) der Transportvorrichtung (124) angeordnet sind, wobei die Vorwärtsbewegung (132) und die Rückwärtsbewegung (136) über den mindestens einen Transportschlitten (144) auf die Korbmitnehmer (130) übertragen wird.

9. Verfahren zum automatischen Transport von mindestens einem Reinigungskorb (118) durch zumindest eine Reinigungsvorrichtung (110), umfassend
a) Abstellen des Reinigungskorbs (118) auf mindestens einer Transportvorrichtung (124) der Reinigungsvorrichtung (110), wobei die Transportvorrichtung (124) zum Transport des Reinigungskorbs (118) von einem Einlauf (126) einer Reinigungskammer (116) der Reinigungsvorrichtung (110) durch die Reinigungskammer (116) hindurch zu einem Auslauf (128) der Reinigungskammer (116) eingerichtet ist;
b) Antreiben einer Oszillationsbewegung von mindestens einem Korbmitnehmer (130) durch einen Antrieb der Transportvorrichtung (124), die Oszillationsbewegung umfassend eine Vorwärtsbewegung (132) in Richtung einer Transportrichtung (134) der Transportvorrichtung (124) und eine Rückwärtsbewegung (136) entgegen der Transportrichtung (134) der Transportvorrichtung (124);
c) Steuern des Antriebs (138) der Transportvorrichtung (124) durch die Steuerung (114) der Reinigungsvorrichtung (110), derart dass eine durch einen Frequenzumrichter (142) des Antriebs (138) bereitgestellte Antriebsfrequenz eines Motors (140) des Antriebs (138) variiert, sodass die Rückwärtsbewegung (136) der Korbmitnehmer (130) schneller ist als die Vorwärtsbewegung (132) der Korbmitnehmer (130);
d) Vorantreiben des Reinigungskorbs (118) durch
i. Übertragen der Vorwärtsbewegung (132) der Korbmitnehmer (130) auf den Reinigungskorb (118) und
ii. Vorbeigleiten der Korbmitnehmer (130) an dem Reinigungskorb (118) beim Ausführen der Rückwärtsbewegung (136).

10. Verfahren nach einem der vorhergehenden Verfahrensansprüche, wobei das Verfahren vor Schritt a) weiterhin umfasst:
f) Einstellen eines Reinigungsprogramms durch Auswahl des Reinigungsprogramms aus einer vorbestimmten Anzahl von Reinigungsprogrammen.
